# EUROPÄISCHE PATENTSCHRIFT

(11) **EP 0 188 768 B1**
(45) Veröffentlichungstag und Bekanntmachung des Hinweises auf die Patenterteilung: **25.07.1990**
(21) Anmeldenummer: 85116203.2
(22) Anmeldetag: 18.12.1985
(51) Int. Cl.: C10B 43/04

(54) **Reinigungsvorrichtung für Planiertüren und Planiertürrahmen von Verkokungskammern eines Verkokungsofens**
Apparatus for cleaning leveler doors and leveler door jambs of coke oven chambers
Dispositif de nettoyage des portes de nivellement et des châssis de portes de nivellement des chambres de fours à coke

(30) Priorität: 25.01.1985 DE 3502488
(43) Veröffentlichungstag der Anmeldung: 30.07.1986
(73) Patentinhaber: Gewerkschaft Schalker Eisenhütte Maschinenfabrik Gesellschaft mit beschränkter Haftung, D-4650 Gelsenkirchen (DE)
(72) Erfinder: Feldhaus, Karl, D-4650 Gelsenkirchen (DE)
(74) Vertreter: Gesthuysen, Hans Dieter, Dipl.-Ing.

(56) Entgegenhaltungen:
- EP-A- 0 017 071
- EP-A- 0 125 543
- DE-A- 2 144 949

## Beschreibung

Die Erfindung betrifft eine Reinigungsvorrichtung für Planiertüren und Planiertürrahmen von Verkokungskammern eines Verkokungsofens, wobei der Verkokungsofen auf der Maschinenseite eine Planiervorrichtung mit einer Planierstange und einer Trag- und Vorschubeinrichtung für die Planierstange aufweist, die Planiervorrichtung in Längsrichtung des Verkokungsofens verfahrbar ist, die Planiertüren an den Planiertürrahmen schwenkbar angelenkt und jeweils mit einer Verschlußeinrichtung versehen sind und eine Türöffnungseinrichtung für die Planiertüren vorgesehen ist, mit einer Anstelleinrichtung zur automatischen Anstellung der Reinigungsvorrichtung insgesamt an den jeweils vorgesehenen Planiertürrahmen, einer Türrahmenreinigungseinrichtung und einer Türreinigungseinrichtung, wobei die Anstelleinrichtung, die Türrahmenreinigungseinrichtung und, vorzugsweise, auch die Türreinigungseinrichtung an einem Träger angeordnet sind, der Träger an einem gemeinsamen Hauptschlitten angeordnet ist und der Hauptschlitten in Längsrichtung der Verkokungskammern des Verkokungsofens verfahrbar ist.

Die bekannte Reinigungsvorrichtung, von der die Erfindung ausgeht (EP-A 0 017 071) ist auf die besonderen Voraussetzungen bei Planiertüren und Planiertürrahmen zugeschnitten und arbeitet weitgehend automatisch. Mittels der Anstelleinrichtung ist eine automatische Anstellung der Reinigungsvorrichtung insgesamt an den jeweils relevanten Planiertürrahmen möglich. Die Verfahrbarkeit der Anstelleinrichtung, der Türrahmenreinigungseinrichtung sowie der Türreinigungseinrichtung in Längsrichtung der Verkokungskammern trägt der Tatsache Rechnung, daß im Verfahrensablauf zunächst die Planiertür geöffnet werden muß und danach erst die Anstelleinrichtung, die Türrahmenreinigungseinrichtung und die Türreinigungseinrichtung angestellt, also auf den Planiertürrahmen zu verfahren werden können.

Bei der bekannten, zuvor erläuterten Reinigungsvorrichtung erfolgt das Verfahren der Anstelleinrichtung usw. in Längsrichtung der Verkokungskammern durch eine bogenförmige Verschiebung parallel zu sich selbst mit Hilfe eines parallelogrammartig ausgestalteten Bewegungsmechanismus, und zwar in einer im wesentlichen vertikalen Ebene, normalerweise der vertikalen Mittelebene der entsprechenden Verkokungskammer. Die Verfahrbewegung in Längsrichtung der Verkokungskammer ist hier also zwingend von einer Bewegung in vertikaler Richtung quer zur Längsrichtung der Verkokungskammer überlagert.

Zu der bekannten Reinigungsvorrichtung ist lediglich offenbart, daß diese auf einer in Längsrichtung des Verkokungsofens verfahrbaren Koksdrückmaschine angeordnet sein kann. Es ist nichts darüber offenbart, wie die Zuordnung der Reinigungsvorrichtung zu einer Planiervorrichtung erfolgen kann. Folglich ist davon auszugehen, daß normalerweise die bekannte Reinigungsvorrichtung, von der Planiervorrichtung getrennt, beispielsweise in Längsrichtung des Verkokungsofens gesehen (bzw. in Verfahrrichtung der Koksdrückmaschine) vor oder hinter der Planiervorrichtung angeordnet ist. Das entspricht dem, was ganz generell bei derartigen Reinigungsvorrichtungen allgemein üblich ist (vgl. z.B. die entsprechenden Hinweise in der EP-A 0 125 543, Seite 1, Zeilen 9 bis 20). Mit dieser Konstruktion ist aber ein erheblicher Raumbedarf verbunden, der u. U. sogar dazu führt, daß die Reinigungsvorrichtung nicht mehr auf der Koksdrückmaschine angeordnet werden kann.

Im übrigen ist eine weitere Reinigungsvorrichtung für Planiertüren und Planiertürrahmen bekannt (EP-A 0125 543), bei der eine Türrahmenreinigungseinrichtung und eine Türreinigungseinrichtung räumlich nah beieinander angeordnet sind, nämlich einen Winkel von etwa 90° miteinander bilden. Die hier offenbarte Reinigungsvorrichtung ist für nach oben öffnende Planiertüren bestimmt und geeignet und weist einen U-förmigen Rahmen auf, der seitlich der Planiertür verlaufende Schienen aufweist, in denen ein Reinigungs-Düsenschlitten entlang der zu reinigenden Dichtflächen von Türrahmen und Tür verfahrbar ist. Dieser Rahmen, also die Reinigungsvorrichtung insgesamt, ist gegen den Planiertürrahmen und zurück vom Planiertürrahmen weg bewegbar, in der Terminologie der Erfindung also gegenüber dem Planiertürrahmen und damit der Türöffnungseinrichtung "in Längsrichtung der Verkokungskammern" verfahrbar. Diese Reinigungsvorrichtung ist mit der Planiervorrichtung gemeinsam auf der Koksdrückmaschine angeordnet. Aus dem Gesamtzusammenhang der Erläuterungen des Standes der Technik auf Seite 1 dieser Entgegenhaltung und der dortigen Lehre, auf Seite 2 und 3 läßt sich schließen, daß der U-förmige Rahmen der Reinigungsvorrichtung stets in der Bewegungsbahn der Planierstange der Planiervorrichtung steht und daß die Planierstange zum Ausführen des Planiervorgangs durch den inneren Freiraum im U-förmigen Rahmen hindurch in die Verkokungskammer eingeschoben werden kann. Es handelt sich hier also um ein andersartiges System.

Der Lehre der Erfindung liegt nun die Aufgabe zugrunde, die bekannte, eingangs erläuterte Reinigungsvorrichtung für Planiertüren und Planiertürrahmen von Verkokungskammern eines Verkokungsofens so auszugestalten und weiterzubilden, daß eine optimale Zuordnung der Reinigungsvorrichtung zu einer Planiervorrichtung möglich ist.

Die zuvor aufgezeigte Aufgabe ist erfindungsgemäß dadurch gelöst, daß die Reinigungsvorrichtung mit der Planiervorrichtung kombiniert und, insbesondere, gemeinsam mit der Planiervorrichtung auf einer in Längsrichtung des Verkokungsofens verfahrbaren Koksdrückmaschine angeordnet ist, daß die Türöffnungseinrichtung der Planiervorrichtung und der Reinigungsvorrichtung gemeinsam zugeordnet ist, daß der Träger in einer im wesentlichen horizontalen Ebene schwenkbar an den Hauptschlitten angelenkt ist und daß die Anstelleinrichtung, die Türrahmenreinigungseinrichtung und, vorzugsweise, auch die Türreinigungseinrichtung so seitlich in die und aus der Bewegungsbahn der Planierstange der Planiervorrichtung schwenkbar sind.

Bei der erfindungsgemäßen Reinigungsvorrichtung erfolgt also zunächst eine Kombination von Reinigungsvorrichtung und Planiervorrichtung, insbesondere gewinnt die Reinigungsvorrichtung eine solche Konstruktion, daß sie integraler Bestandteil der Planiervorrichtung ist, d. h. die Planiervorrichtung einerseits und die Reinigungsvorrichtung andererseits wechselseitig konstruktiv aneinander genau angepalßt sind. Das hat zunächst erhebliche apparative und betriebsmäßige Vorteile, insbesondere läßt sich die Reinigungsvorrichtung so ohne wesentlich erhöhten Raumbedarf auf der Koksdrückmaschine anordnen. Erfindungsgemäß ist ferner die Türöffnungseinrichtung sowohl der Planiervorrichtung als auch der Reinigungsvorrichtung zugeordnet. Diese doppelte Nutzung der Türöffnungseinrichtung entspricht der kombinierten Ausführung von Reinigungsvorrichtung und Planiervorrichtung und macht sich die Erkenntnis zunutze, daß für das Einführen der Planierstange in die Verkokungskammer die Planiertür natürlich auch geöffnet sein muß. Steht nun aber die Reinigungsvorrichtung vor der geöffneten Planiertür, so ist logischerweise die Bewegungsbahn der planierstange blockiert. Deswegen sind denn auch erfindungsgemäß die Anstelleinrichtung, die Türrahmenreinigungseinrichtung und vorzugsweise auch die Türreinigungseinrichtung in die und aus der Bewegungsbahn der Planierstange der Planiervorrichtung schwenkbar. Diese Schwenkbewegung erfolgt bei der erfindungsgemäßen Reinigungsvorrichtung in einer im wesentlichen horizontalen Ebene, also seitlich aus der Bewegungsbahn der Planierstange heraus.

Wesentlich ist für die beanspruchte Reinigungsvorrichtung aber auch noch die Art, wie die Anstelleinrichtung, die Türrahmenreinigungseinrichtung und die Türreinigungseinrichtung relativ zur Bewegungsbahn der Planierstange bewegt werden. Zu diesem Zweck ist anders als im Stand der Technik, von dem die vorliegende Patentanmeldung ausgeht, der Träger vertikal, rahmenartig ausgeführt und an einer Seite mit dem in Längsrichtung verfahrbaren Hauptschlitten verbunden. Dadurch ist eine energiesparende Wegbewegung des Trägers mit daran angeordneten Einrichtungen in horizontaler Ebene möglich. Das wiederum entspricht der üblichen Konstruktion mit nach oben öffenbaren Planiertüren in besonderem Maße, da insoweit dann die Türöffnungseinrichtung im Bereich oberhalb des Hauptschlittens bzw. des Trägers ein freies Arbeitsfeld hat.

Insgesamt ist die beanspruchte Reinigungsvorrichtung in besonderem Maße auf die Voraussetzungen bei der Reinigung von Planiertüren und Planiertürrahmen an Verkokungskammern abgestimmt.

Besonders bevorzugte und zweckmäßige Ausgestaltungen und Weiterbildungen der Lehre der Erfindung sind in der nachfolgenden Beschreibung von bevorzugten Ausführungsbeispielen der Erfindung anhand der Zeichnung erläutert; es zeigt
Fig. 1 stark schematisiert, in einer Seitenansicht die Maschinenseite einer Verkokungskammer eines Verkokungsofens mit einer erfindungsgemäßen Reinigungsvorrichtung,
Fig. 2 den Gegenstand nach Fig. 1 in einer Draufsicht, wobei verschiedene Teile zum besseren Verständnis weggelassen worden sind,
Fig. 3 stark schematisiert, in einer Seitenansicht und in vergrößerter Darstellung eine Türöffnungseinrichtung mit einer in Schließstellung befindlichen Planiertür,
Fig. 4 den Gegenstand nach Fig. 3 mit einer in Einfahrstellung befindlichen Planiertür bzw. in Ruhestellung,
Fig. 5 in Draufsicht und in vergrößerter Darstellung eine Anstelleinrichtung, angestellt an einen Planiertürrahmen und in Verbindung mit einem Träger,
Fig. 6 einen Schnitt durch den Gegenstand nach Fig. 5 entlang der Linie VI - VI,
Fig. 7 eine Anstelleinrichtung in Verbindung mit einer Türrahmenreinigungseinrichtung in einem Horizontalschnitt, ansonsten etwa entsprechend der Darstellung in Fig. 5,
Fig. 8 den Gegenstand nach Fig. 7 in einer Ansicht VIII,
Fig. 9 den Gegenstand nach Fig. 8 in einem Vertikalschnitt entlang der Linie IX - IX,
Fig. 10 den Gegenstand nach Fig. 8 in einem Vertikalschnitt entlang der Linie X - X, und
Fig. 11 in stark schematisierter Darstellung und in einem Schnitt in der vertikalen Mittelebene einen Türlängsreiniger einer Türreinigungseinrichtung aus Fig. 1.

In den Fig. 1 und 2 ist die Maschinenseite eines Verkokungsofens dargestellt. Am jeweils linken Rand der Fig. 1 und 2 erkennt man eine Verkokungskammer 1 und zwei die Verkokungskammer 1 begrenzende Ankerständer 2. Schematisch ist ferner angedeutet, daß eine in Längsrichtung des Verkokungsofens verfahrbare Koksdrückmaschine 3 vorgesehen ist. Auf dieser Koksdrückmaschine 3 ist eine Planiervorrichtung 4 mit einer Planierstange 5 und einer Trag- und Vorschubeinrichtung 6 für die planierstange 5 angeordnet. Zu erkennen sind Stützrollen 7 und Ständer 8 sowie eine in großer Entfernung davon angeordnete Seilführungsrolle 9 der Planiervorrichtung 4.

Erfindungsgemäß ist eine Reinigungsvorrichtung vorgesehen, die dazu dient, eine Planiertür 11 und einen Planiertürrahmen 12 der Verkokungskammer 1 zu reinigen. Der Planiertürrahmen 12 ist Teil einer nicht dargestellten Ofentür der Verkokungskammer 1. Im dargestellten Ausführungsbeispiel ist die Planiertür 11 an dem Planiertürrahmen 12 nach oben schwenkbar angelenkt und mit einer Verschlußeinrichtung 13 versehen.

Die Reinigungsvorrichtung ersetzt erfindungsgemäß die bei bekannten Verkokungsöfen verwendeten handbetätigten Reinigungsvorrichtungen für die Planiertüren und Planiertürrahmen und besteht aus einer Türöffnungseinrichtung 14, einer Anstelleinrichtung 15, einer Türrahmenreinigungseinrichtung 16 und einer Türreinigungseinrichtung 17, die die grundlegenden Elemente der erfindungsgemäßen Reinigungsvorrichtung bilden.

Wie die Fig. 1 und 2 erkennbar machen, sind die Anstelleinrichtung 15, die Türrahmenreinigungseinrichtung 16 und die Türreinigungseinrichtung 17 gegenüber der Türöffnungseinrichtung 14 in Längsrichtung der Verkokungskammer 1 verfahrbar.

Wie Fig. 1 und Fig. 2 zeigen, ist die Reinigungsvorrichtung mit der Planiervorrichtung 4 kombiniert, nämlich mit dieser gemeinsam auf der Koksdrückmaschine 3 angeordnet. Betrachtet man die Fig. 1 und 2 genau, so erkennt man sogar, daß die Reinigungsvorrichtung integraler Bestandteil der Planiervorrichtung 4 ist, daß nämlich die Planiervorrichtung 4 einerseits und die Reinigungsvorrichtung andererseits wechselseitig konstruktiv genau aneinander angepaßt sind. Ungeachtet dessen ist es natürlich ohne weiteres möglich, die Reinigungsvorrichtung von der Planiervorrichtung vollständig zu separieren, was sogar so weit gehen kann, daß die Reinigungsvorrichtung einen eigenen, in Längsrichtung des Verkokungsofens verfahrbaren Verfahrschlitten hat. Daß andererseits die dargestellte Integration von Planiervorrichtung 4 und Reinigungsvorrichtung 10 apparative und betriebsmäßige Vorteile hat, liegt auf der Hand.

Ein erster apparativer Vorteil der dargestellten bevorzugten Lehre der Erfindung besteht darin, daß die Türöffnungseinrichtung 14 sowohl der Planiervorrichtung 4 als auch der Reinigungsvorrichtung 10 zugeordnet ist. Diese doppelte Nutzung der Türöffnungseinrichtung 14 macht sich die Erkenntnis zunutze, daß für das Einführen der Planierstange 5 in die Verkokungskammer 1 die Planiertür 11 geöffnet sein muß. Also kann man eine für die Planiervorrichtung 4 vorgesehene Türöffnungseinrichtung für die Reinigungsvorrichtung mitverwenden, oder, wie erfindungsgemäß vorgesehen, eine für die Reinigungsvorrichtung vorgesehene Türöffnungseinrichtung 14 auch zusammen mit der Planiervorrichtung 4 verwenden.

Steht die Reinigungsvorrichtung vor der geöffneten Planiertür 11, so ist die Bewegungsbahn der Planierstange 5 blockiert. Nach bevorzugter Lehre der Erfindung sind die Anstelleinrichtung 15, die Türrahmenreinigungseinrichtung 16 und die Türreinigungseinrichtung 17 der Reinigungsvorrichtung in die und aus der Bewegungsbahn der Planierstange 5 schwenkbar. Diese Schwenkbewegung erfolgt vorzugsweise in einer im wesentlichen horizontalen Ebene, also seitlich aus der Bewegungsbahn der Planierstange 5 heraus.

Weiter oben ist erläutert worden, daß die Anstelleinrichtung 15, die Türrahmenreinigungseinrichtung 16 und die Türreinigungseinrichtung 17 gegenüber der Türöffnungseinrichtung 14 verfahrbar sind. Fig. 2 zeigt in Verbindung mit Fig. 1, daß dazu ein gemeinsamer, in Längsrichtung der Verkokungskammer 1 verfahrbarer Hauptschlitten 18 dient. Der Hauptschlitten 18 läuft auf Rollen in Hauptschienen 19, die sich auf der Koksdrückmaschine 3 in Längsrichtung der Verkokungskammer 1 erstrecken. Im dargestellten Ausführungsbeispiel befinden sich der Hauptschlitten 18 und die Hauptschienen 19 oberhalb und/oder seitlich der Bewegungsbahn der Planierstange 5, jedenfalls so, daß deren Bewegung bei ausgeschwenkter Anstelleinrichtung 15 nicht behindert wird.

Die Fig. 1 und 2 lassen erkennen, daß der Hauptschlitten 19 nicht mit ausgeschwenkt wird. Die Fig. 1 und 2 lassen aber auch erkennen, wie nun das Ausschwenken der Anstelleinrichtung 15 im dargestellten Ausführungsbeispiel verwirklicht wird. Dazu sind nämlich die Anstelleinrichtung 15, die Türrahmenreinigungseinrichtung 16 und die Türreinigungseinrichtung 17 an einem an dem Hauptschlitten 18 schwenkbar, und zwar in einer im wesentlichen horizontalen Ebene schwenkbar, angelenkten Träger 20 angeordnet. Der Träger 20 besteht aus einer Lagerachse 21 und einem von der Lagerachse 21 abragenden, im wesentlichen in einer vertikalen Ebene liegenden Tragrahmen 22. Die Lagerachse 21 ist dabei am Hauptschlitten 18 in oberen und unteren Lagern 23 gehalten. Mit anderen Worten ist der Träger 20 mittels der massiv auszuführenden Lagerachse 21 einseitig gelagert, was sich aus Fig. 2 ergibt.

Die Schwenkbewegung des Trägers 20 gegenüber dem Hauptschlitten 18 könnte grundsätzlich durch einen eigenen Schwenkantrieb erfolgen. Nach bevorzugter Lehre der Erfindung erfolgt jedoch eine Zwangssteuerung der Schwenkbewegung des Trägers 20 durch die Verfahrbewegung des Hauptschlittens 18 in Längsrichtung der Verkokungskammer 1. Fig. 1 und Fig. 2 lassen dabei in Verbindung miteinander erkennen, daß der Träger 20 hierzu einen winkelsteif angeschlossenen Schwenkhebel 24 aufweist, der endseitig mit einer Rolle 25 in einer Steuerkulisse 26 geführt ist. Die Steuerkulisse 26 ist ortsfest auf der Koksdrückmaschine 3 angeordnet, so daß die Schwenkbewegung des Trägers 20 gegenüber dem Hauptschlitten 18 zwangsweise aus der Verfahrbewegung des Hauptschlittens 18 in Längsrichtung der Verkokungskammer 1 abgeleitet wird.

Wie Fig. 2 zeigt, ragt der Schwenkhebel 24 im dargestellten Ausführungsbeispiel stumpfwinklig vom Träger 20 ab. Die Steuerkulisse 26 kreuzt dabei die Bewegungsbahn der Lagerachse 21. Dies ist aber unschädlich, da, wie wiederum Fig. 1 zeigt, die Rolle 25 vom Schwenkhebel 24 nach oben abragt und die Steuerkulisse 26 oberhalb der Bewegungsbahn des Hauptschlittens 18 angeordnet ist. Fig. 2 läßt in strichpunktierten Linien deutlich die ausgeschwenkte Stellung von Anstelleinrichtung 15, Türrahmenreinigungseinrichtung 16, Türreinigungseinrichtung 17, Träger 20 und Rolle 25 erkennen. In dieser strichpunktierten Stellung ist die Bewegungsbahn für die Planierstange 5 völlig frei.

Durch die Vergleichbarkeit von durchgezogenen und strichpunktierten Linien ist in Fig. 1 dargestellt, daß die Planiertür 11 mittels der Türöffnungseinrichtung 14 zum Einfahren und Ausfahren der Türreinigungseinrichtung 17 in eine Einfahrstellung schwenkbar ist. Diese Einfahrstellung ist in Fig. 1 strichpunktiert dargestellt. Nach Einfahren der Türreinigungseinrichtung 17 ist die Planiertür 11 zum Reinigen in eine Reinigungsstellung zurückschwenkbar. Diese ist im hier dargestellten Ausführungsbeispiel eine horizontale Stellung und in Fig. 1 in durchgezogenen Linien dargestellt. Nach bevorzugter Lehre der Erfindung arbeitet die Türreinigungseinrichtung 17 in einer im wesentlichen horizontalen Ebene.

Die Fig. 1 und 2 lassen schließlich noch erkennen, daß die Türrahmenreinigungseinrichtung 16 und die Türreinigungseinrichtung 17 im wesentlichen gleichzeitig in Wirkung treten. Das entspricht der bevorzugten Ausführungsform einer Planieröffnung mit nach oben schwenkbar am Planiertürrahmen 12 angelenkter Planiertür 11. Bei in Einfahrstellung befindlicher Planiertür 11 wird also die gesamte Reinigungsvorrichtung herangefahren - angestellt -, dann wird die Planiertür 11 auf die Türreinigungseinrichtung 17 abgesenkt und die Reinigung von Planiertürrahmen 12 und Planiertür 11 läuft mehr oder weniger gleichzeitig ab.

Fig. 1 zeigt schließlich noch eine weitere Stellung, in der die Türöffnungseinrichtung 14 bewegt werden kann, nämlich eine Ruhestellung, in der die Türöffnungseinrichtung 14 auf die Koksdrückmaschine 3 zurückgeschwenkt ist.

Aus Fig. 1 ergibt sich ferner, daß im Sinne einer automatisierbaren Funktion der erfindungsgemäßen Reinigungsvorrichtung für die Erzeugung der Bewegungen der verschiedenen Elemente der Reinigungsvorrichtung hydraulische ZylinderKolben-Anordnungen vorgesehen sind. Anstelle von Hydraulikantrieben könnten natürlich auch elektrische Linearantriebe, Drehantriebe, pneumatische Antriebe usw. vorgesehen sein. Im Koksofenbau hat sich allerdings die Wasserhydraulik weithin durchgesetzt, so daß sich insbesondere derartige Hydraulikantriebe auch für die erfindungsgemäße Reinigungsvorrichtung empfehlen.

Für die Steuerung der Bewegung der verschiedenen Elemente der Reinigungsvorrichtung dienen Endschalter, die insbesondere in Form von berührungslos betätigbaren Annäherungsschaltern ausgestaltet sein können.

Bevor anschließend auf einzelne Details bevorzugter Ausführungsbeispiele einer erfindungsgemäßen Reinigungsvorrichtung eingegangen werden soll, ist anhand der Fig. 1 noch darauf hinzuweisen, daß unterhalb des Planiertürrahmens 12 eine Schute 27 und an einem Träger 28 der Türöffnungseinrichtung 14 bzw. an der Koksdrückmaschine 3 eine an die Schute 27 heranschwenkbare Rutsche 29 zum Auffangen herabfallender Reinigungsreste vorgesehen sind. Die Rutsche 29 ist mittels eines Hydraulikantriebs 30 an die feststehende Schute 27 heranschwenkbar.

Anhand der Fig. 3 und 4 soll nun ein besonders bevorzugtes Ausführungsbeispiel einer Türöffnungseinrichtung 14 näher erläutert werden. Erkennbar sind in diesen Figuren zunächst eine Planiertür 11, ein Planiertürrahmen 12, eine Verschlußeinrichtung 13, die Türöffnungseinrichtung 14, eine Schute 27 und ein Träger 28 für die Türöffnungseinrichtung 14 auf einer nicht weiter dargestellten Koksdrückmaschine 3.

Fig. 3 zeigt die Türöffnungseinrichtung 14 mit einer in Schließstellung befindlichen Planiertür 11. Die Türöffnungseinrichtung 14 weist ein in einer vertikalen Ebene schwenkbares, ortsfest auf der Koksdrückmaschine 3, nämlich auf dem Träger 28, angeordnetes Gestänge 31 und eine am Gestänge 31 schwenkbar angelenkte, gegenüber dem Gestänge 31 ebenfalls in einer vertikalen Ebene schwenkbare Greifklaue 32 für die Verschlußeinrichtung 13 der Planiertür 11 auf. Das dargestellte Ausführungsbeispiel zeigt an der Planiertür 11 eine mittige Verschlußeinrichtung 13 und zeigt daher auch genau eine Greifklaue 32. Selbstverständlich ist es ebenso möglich, daß mehreren Verschlußeinrichtungen 13 einer Planiertür 11 mehrere Greifklauen 32 zugeordnet sind. Eine entsprechende Ausgestaltung des Gestänges 31 liegt dann im Rahmen des durchschnittlichen Fachkönnens eines Fachmannes.

Aus den Fig. 3 und 4 ist ebensowenig wie aus den Fig. 1 und 2 erkennbar, daß das Gestänge 31 der Türöffnungseinrichtung 14 im wesentlichen seitlich der Bewegungsbahn der Planierstange 5 angeordnet ist und das Gestänge 31 einen die Bewegungsbahn der Planierstange 5 überfassenden, die Greifklaue 32 tragenden Ausleger aufweist. Das Gestänge 31 wäre, falls eingezeichnet, in Fig. 2 unten neben der Bewegungsbahn der Planierstange 5 angeordnet, also auf der von der Ausschwenklage der Anstelleinrichtung 15 abgewandten Seite der Bewegungsbahn der Planierstange 5. Selbstverständlich muß dann, wenn z.B. nur eine mittig angeordnete Verschlußeinrichtung 13 an der Planiertür 11 vorgesehen ist, der die Greifklaue 32 tragende Ausleger auch die Anstelleinrichtung 15 überfassen, insbesondere also auch den Hauptschlitten 18.

Fig. 3 und Fig. 4 lassen erkennen, daß die Verschlußeinrichtung 13 an der Planiertür 11 hier in einer insbesondere für eine nach oben schwenkende Planiertür 11 zweckmäßigen Weise ausgestaltet ist. Die Verschlußeinrichtung 13 ist nämlich hier als an der Planiertür 11 schwenkbar angelenkter, bügelartig gestalteter Zweiarmhebel 33 ausgeführt. Der Zweiarmhebel 33 hinterfaßt mit einem, hier dem kürzeren Hebelarm einen Verschlußhaken 34 an dem Planiertürrahmen 12. Mit dem anderen, hier dem längeren Hebelarm bildet der Zweiarmhebel 33 einen Angriffspunkt für die Türöffnungseinrichtung 14, hier also die Greifklaue 32 der Türöffnungseinrichtung 14. In Schließstellung der Planiertür 11 bewirkt die unterschiedliche Länge der Hebelarme des Zweiarmhebels 33 beim vorausgesetzten gleichen Material der beiden Hebelarme eine Selbstverriegelung aufgrund des in Schließrichtung wirkenden Drehmoments.

Fig. 3 und Fig. 4 zeigen in Verbindung miteinander, daß der Verschlußhaken 34 eine in Schließrichtung bogenförmig verlaufende Steuerfläche 35 aufweist, so daß durch eine Drehung des Zweiarmhebels 33 im Uhrzeigersinn die Planiertür 11 von selbst an den Planiertürrahmen 12 abdichtend herangezogen wird. Wie die Fig. 3 und 4 zeigen, weist auch die Greifklaue 32 eine bei einer Schließbewegung am Ende des anderen Hebelarms zur Anlage kommende, bogenförmig abfallend verlaufende Steuerfläche 36 auf, durch die der Hebelarm nach unten und in Richtung auf den Planiertürrahmen 12, insoweit also die Schließbewegung der Planiertür 11 unterstützend, drückbar ist. Die letztendliche Schließstellung der Planiertür 11 zeigt dabei Fig. 3.

Fig. 3 zeigt im einzelnen nun, daß das Gestänge 31 im wesentlichen aus einem winkelsteifen Zweiarmhebel 37 besteht, an dessen einem Arm die Greifklaue 32 angelenkt ist, während an dessen anderem Arm ein erster Hydraulikantrieb 38 angelenkt ist. Dieser Hydraulikantrieb 38 dient zur Schwenkung des Gestänges 31 insgesamt, seine Schwenkbewegung wird durch berührungslos betätigbare Annäherungsschalter 39 (Schließstellung), 40 (Reinigungsstellung der Planiertür 11), 41 (Einfahrstellung der Planiertür 11) und 42 (Ruhestellung) gesteuert. Die Greifklaue 32 kann gegenüber dem Gestänge 31 in Greifstellung (in Fig. 3 in durchgezogenen Linien) und in Freigabestellung (in Fig. 3 in gestrichelten Linien) geschwenkt werden. Dazu dient ein zweiter Hydraulikantrieb 43; die Bewegung wird gesteuert von berührungslos betätigbaren Annäherungsschaltern 44 (Greifstellung) und 45 (Freigabestellung). Außerdem ist noch ein Anschlagpuffer 46 zu erkennen.

Anhand der Fig. 5 und 6 wird zunächst erläutert, wie die Schwenkbarkeit des Trägers 20 gegenüber dem Hauptschlitten 18 etwas anders als in den Fig. 1 und 2 dargestellt verwirklicht werden kann. Zunächst zeigt Fig. 5 deutlicher als Fig. 1 den am schematisch dargestellten Hauptschlitten 18 schwenkbar angelenkten Träger 20 mit der Lagerachse 21, dem Tragrahmen 22, dem oberen Lager 23, dem Schwenkhebel 24 und der am Ende des Schwenkhebels angeordneten Rolle 25. Nicht dargestellt ist die natürlich auch hier vorgesehene Steuerkulisse. Entsprechende Erläuterungen gelten für Fig. 6. Anders als bei dem Ausführungsbeispiel aus Fig. 2 weist hier der Schwenkhebel 24 schräg nach innen, steht also spitzwinklig zum Tragrahmen 22 des Trägers 20. Dadurch liegt die Steuerkulisse 26 auch nach innen versetzt zur Lagerachse 21. Die Lagerachse 21 kann also mit der Steuerkulisse, die nicht dargestellt ist, nicht kollidieren, da sie diese nicht kreuzt. Auch der Tragrahmen 22 kollidiert nicht mit der Steuerkulisse, da, wie Fig. 6 zeigt, die Rolle 25 oberhalb des Tragrahmens 22 angeordnet ist.

Die hier dargestellte bevorzugte Anstelleinrichtung 15 weist zwei zinkenartig in Richtung auf den Planiertürrahmen 12 ragende, an Richtflächen 47 des Planiertürrahmens 12 zur Anlage bringbare Richtelemente 48 auf. Die Richtelemente 48 weisen den Richtflächen 47 zugewandte Anlaufschrägen 49 auf. Der Abstand der Richtelemente 48 voneinander ist auf den Sollabstand der Richtflächen 47 voneinander abgestimmt. Da es sich bei Verkokungsöfen nicht um feinmechanische produkte handelt, werden die notwendigerweise auftretenden Toleranzen durch die Eigenelastizität der Richtelemente 48 in Verbindung mit den Anlaufschrägen 49 ausgeglichen.

Im dargestellten Ausführungsbeispiel sind die Richtelemente 48 Teil eines verwindungssteifen Anstellrahmens 50. Der Anstellrahmen 50 ist in Fig. 5 von oben und in Fig. 6 von vorn in einem Schnitt zu sehen. Ist der Anstellrahmen 50 und damit die Anstelleinrichtung 15 richtig an einen Planiertürrahmen 12 angestellt, so ist damit eine optimale Ausrichtung der gesamten Reinigungsvorrichtung gegeben. Nun ist es aber so, daß man weder die Koksdrückmaschine 3 noch eine eventuell vorgesehene separate Verfahreinrichtung der Reinigungsvorrichtung mit ganz geringen Toleranzen vor die jeweils gewünschte Verkokungskammer bzw. die jeweils gewünschte Planieröffnung positionieren kann. Dementsprechend ist zum Ausgleich geringer seitlicher Toleranzen der Anstellrahmen 50 am Träger 20 um ein bestimmtes Maß quer zur Erstreckungsrichtung der Richtelemente 48 verstellbar gelagert.

Durch das Anstellen der Anstelleinrichtung 15 richtet sich also der Anstellrahmen 50 unter Wirkung der Anlaufschrägen 49 der Richtelemente 48 mehr oder weniger selbsttätig an dem Planiertürrahmen 12 aus.

Die Verstellbarkeit des Anstellrahmens 50 am Träger 20 kann mittels eines eigenen Hydraulikantriebs verwirklicht werden. Die notwendige Verstellkraft kann aber auch aus der Verfahrbewegung des Hauptschlittens 18 in Längsrichtung der Verkokungskammer 1 abgeleitet werden. Dazu empfiehlt sich eine Ausgestaltung, die dadurch gekennzeichnet ist, daß der Anstellrahmen 50 am oberen und vorzugsweise auch am unteren Rand jeweils eine Lagerachse 51 aufweist, die Lagerachse 51 zumindest mittig in einem am Anstellrahmen 50 befestigten Block 52 gehalten ist und die Lagerachse 51 in beidseits des Blockes 52 angeordneten Lageraugen 53 des Trägers 20 verschiebbar geführt ist. Im dargestellten Ausführungsbeispiel sind neben dem mittigen Block 52 je Lagerachse 51 noch zwei seitliche Blöcke 54 vorgesehen. Im übrigen erfolgt hier die Verstellung des Anstellrahmens 50 gegenüber dem Träger 20 entgegen der Federkraft von Federelementen 55, so daß eine mittlere Normalstellung des Anstellrahmens 50 vorgegeben ist. Die Federelemente 55 sind zwischen dem mittigen Block 52 bzw. gegenüber dem mittigen Block 52 in bestimmter Relativlage auf der Lagerachse 51 angeordneten Stützringen 56 einerseits und den nächstbenachbarten Lageraugen 53 andererseits angeordnet.

Dabei sind die Federelemente 55 hier als Schraubendruckfedern ausgeführt und ersetzen streckenweise die Lagerachsen 51.

Lediglich der Vollständigkeit halber ist noch festzuhalten, daß die hier dargestellte Ausführungsform einer Anstelleinrichtung 15 Befestigungsflansche 57 und 58 aufweist, die in Verbindung mit der Türreinigungseinrichtung 17 dieses bevorzugten Ausführungsbeispiels der Erfindung Bedeutung gewinnen.

Fig. 7 läßt nun zunächst wieder an einer Verkokungskammer 1 einen Ankerständer 2 und einen Planiertürrahmen 12 erkennen. Erkennbar ist auch die hier zur Verdeutlichung des Gesamtzusammenhangs gezeigte Anstelleinrichtung 15 mit Richtelementen 48 und Anstellrahmen 50.

Anhand von Fig. 7 soll aber das hier dargestellte bevorzugte Ausführungsbeispiel einer erfindungsgemäßen Türrahmenreinigungseinrichtung 16 erläutert werden. Zum besseren Verständnis dieser Türrahmenreinigungseinrichtung 16 sind im übrigen die Fig. 8, 9 und 10 mit heranzuziehen.

Die bei der erfindungsgemäßen Reinigungsvorrichtung nach dem hier dargestellten Ausführungsbeispiel verwirklichte Türrahmenreinigungseinrichtung 16 weist zunächst einen mit Schabern 59 am Planiertürrahmen 12 zur Anlage bringbaren Reinigungskopf 60 auf. Anstelle von mechanisch wirkenden Schabern 59 lassen sich natürlich hier alle anderen Arten von Reinigungselementen verwirklichen, beispielsweise Heißdampfdüsen, Heißwasserdüsen usw.

Fig. 7 zeigt vier am Reinigungskopf 60 nebeneinander angeordnete Schaber 59 für den unteren Rand des Planiertürrahmens 12. Der Abstand der Schaber 59 ist so gewählt, daß eine hin und her gehende Bewegung des Reinigungskopfes 60 gerade insgesamt zur vollständigen Reinigung des Planiertürrahmens 12 führt. Fig. 10 zeigt den Reinigungskopf 60 noch etwas deutlicher, wobei man die rahmenartige Konstruktion des Reinigungskopfes 60 gut erkennt und auch erkennt, daß die Schaber 59 am Reinigungskopf 60 am unteren und am oberen Rand des Planiertürrahmens 12 etwa vertikal verlaufend und an den Seitenrändern des Planiertürrahmens 12 mit einer Neigung zur Vertikalen verlaufend angeordnet sind. Diese Anordnung der Schaber 59 an dem Reinigungskopf 60 hat den Vorteil, daß nur eine in einer horizontalen Ebene hin und her gehende Bewegung des Reinigungskopfes 60 notwendig ist, um auch die Seitenränder des Planiertürrahmens 12 mit zu reinigen. Selbstverständlich könnten entsprechende Konstruktionen auch für eine auf und ab gehende Bewegung des Reinigungskopfes 60 gefunden werden oder für andere Bewegungen des Reinigungskopfes 60.

Zur- Hinund Herbewegung des Reinigungskopfes 60 dient ein in Fig, 7 schematisch dargestellter Hydraulikantrieb 61, der für die verwirklichte Bewegung in einer Ebene quer zur Längsrichtung der Verkokungskammer 1 wirksam ist.

Fig. 7 und Fig. 8 lassen im Zusammenhang erkennen, daß die dargestellte Türrahmenreinigungseinrichtung 16 einen quer zur Längsrichtung der Verkokungskammer 1, insbesondere in horizontaler Ebene verfahrbaren, den Reinigungskopf 60 tragenden Reinigungswagen 62 aufweist. Der Hydraulikantrieb 61 greift nur indirekt am Reinigungskopf 60 an, nämlich unter Zwischenschaltung des Reinigungswagens 62. In einer für den Anwendungszweck geeigneten robusten Konstruktion läuft der Reinigungswagen 62 in Schienen 63 auf dem Anstellrahmen 50, und zwar auf und quer zu den Richtelementen 48 des Anstellrahmens 50. Auf den Richtelementen 48 des Anstellrahmens 50 sind dazu relativ kurze Schienenstücke der Schienen 63 befestigt, auf denen Laufrollen 64 abrollen, die an der Unterseite des Reinigungswagens 62 drehbar gelagert sind.

Die Fig. 7 und 9 machen im Zusammenhang deutlich, daß die Schienen 63 an einer Seite des Anstellrahmens 50 auslegerartig verlängert und ein Widerlager 65 für den Hydraulikantrieb 61 des Reinigungswagens 62 bilden. Zur Steuerung der hin und her gehenden Bewegung des Reinigungswagens 62 und damit des Reinigungskopfes 60 dienen berührungslos betätigbare Annäherungsschalter 66, 67, die ebenfalls im Bereich der auslegerartigen Verlängerung der Schienen 63 angeordnet sind. Dazu dient eine Befestigungsplatte 68 an einer der Schienen 63. Als Beeinflussungselement dient ein vom Reinigungswagen 62 abragender Schaltkörper. Selbstverständlich ist die Anzahl der hin und her gehenden Bewegungen des Reinigungswagens 62 je nach Bedarf variierbar.

Fig. 8 zeigt noch eine weitere Besonderheit der erfindungsgemäß verwirklichten Türrahmenreinigungseinrichtung 16. Der Reinigungskopf 60 ist nämlich nicht einfach starr am Reinigungswagen 62 angeordnet. Dem eingangs schon mehrfach erläuterten Toleranzproblem Rechnung tragend, ist der Reinigungskopf 60 vielmehr selbstjustierend am Reinigungswagen 62 angeordnet, wozu eine Gelenkverbindung 70 dient, die durch ein Federelement 71 in einer mittleren Normalstellung gehalten wird. Mit dieser Konstruktion ist gewährleistet, daß der Reinigungskopf 60 im Rahmen der vorgesehenen Toleranzen mit seinen Schabern 59 immer satt an dem planiertürrahmen 12 anliegt.

In Fig. 10 ist die Gelenkverbindung 70 nur auf einer Seite des Reinigungskopfes 60 eingezeichnet. Selbstverständlich ist, daß die Gelenkverbindung 70 nur einen begrenzten Schwenkwinkel des Reinigungskopfes 60 gegenüber dem Reinigungswagen 62 erlaubt.

Anhand der Fig. 8, 9, 10 und 11 wird nachfolgend nur noch die bei der erfindungsgemäßen Reinigungsvorrichtung verwirklichte Türreinigungseinrichtung 17 im einzelnen erläutert.

Prinzipiell ist es denkbar, bei der Türreinigungseinrichtung 17 das gleiche oder ein ähnliches Funktionsprinzip wie bei der Türrahmenreinigungseinrichtung 16 der bevorzugten Lehre der Erfindung anzuwenden. Im hier dargestellten Ausführungsbeispiel besteht allerdings bei der Planiertür 11 das Problem, daß die Dichtflächen, die der Reinigung bedürfen, versenkt, gewissermaßen als umlaufender, eingesenkter Graben, angeordnet sind. Ein Hitzeschild ragt nach vorn von der Planiertür 11 ab. Um dieser Situation Rechnung zu tragen, ist die Türreinigungseinrichtung 17 in einen Türquerreiniger 72 und einen Türlängsreiniger 73 unterteilt. Der Türquerreiniger 72 dient der Reinigung der quer zur Längsrichtung der Verkokungskammer 1 verlaufenden Dichtflächen an der Planiertür 11, der Türlängsreiniger 73 dient der Reinigung der in Längsrichtung der Verkokungskammer 1 verlaufenden Dichtflächen. Diese Aussagen gelten für das bevorzugte Ausführungsbeispiel einer Planiertür 11, die zur Reinigung in horizontaler Ebene bzw. im wesentlichen in horizontaler Ebene liegt. Bei anderen Lagen der Planiertür 11 sind natürlich andere Unterteilungen der Türreinigungseinrichtung 17 notwendig.

Der Türquerreiniger 72 der Türreinigungseinrichtung 17 führt wie der Reinigungskopf 60 der Türrahmenreinigungseinrichtung 16 eine quer zur Längsrichtung der Verkokungskammer 1 hin und her gehende Bewegung aus. Deshalb geht eine weitere und bevorzugte Lehre der Erfindung dahin, den Türquerreiniger 72 als Teil der Türrahmenreinigungseinrichtung 16 auszuführen.

Im einzelnen ist zu dem zuvor erläuterten Zweck der Reinigungswagen 62 der Türrahmenreinigungseinrichtung 16 mit einem nach oben ragenden Traggerüst 74 für den Türquerreiniger 72 versehen. Der Türquerreiniger 72 weist einen am Traggerüst 74 angeordneten Halter 75 mit an den beiden quer zur Längsrichtung der Verkokungskammer 1 verlaufenden Dichtflächen der Planiertür 11 zur Anlage bringbaren Schabern 76 auf. Für die Alternativen zu den Schabern 76 gelten die weiter oben erläuterten Ausführungen. Der Halter 75 ist hier wippenartig um eine mittig angeordnete, am Traggerüst 74 gelagerte Schwenkachse 77 schwenkbar. Dadurch ergibt sich auch für die Schaber 76 des Türquerreinigers 72 eine Selbstjustierung gegenüber den Dichtflächen an der Planiertür 11.

Die hin und her gehende Bewegung des Reinigungswagens 62 führt also dazu, daß sich die Schaber 59 am Reinigungskopf 60 reinigend über alle Dichtflächen am Planiertürrahmen 12 bewegen und daß sich die Schaber 76 am Halter 75 reinigend über die quer zur Längsrichtung der Verkokungskammer 1 verlaufenden Dichtflächen an der Planiertür 11 bewegen.

Separat vom zuvor erläuterten Türquerreiniger 72 ist der Türlängsreiniger 73 ausgeführt; den Türlängsreiniger 73 erkennt man, jedenfalls zum Teil, in den Fig. 9, 10 und 11. Der Türlängsreiniger 73 weist einen Reinigungskopf 78 mit an den beiden in Längsrichtung der Verkokungskammer 1 verlaufenden Dichtflächen der Planiertür 11 zur Anlage bringbaren Schabern 79 auf. Zu den Schabern 79 gilt das zuvor Gesagte entsprechend. Zum Reinigen ist der Reinigungskopf 78 mittels eines Hydraulikantriebs 80 (Fig. 11) in Längsrichtung der Verkokungskammer 1 hin und her bewegbar. Dies gilt natürlich auch hier für die bevorzugte horizontale Anordnung der Planiertür 11 zum Reinigen.

Der Reinigungskopf 78 ist wippenartig um eine mittige Schwenkachse schwenkbar auf einem Ausleger 81 eines in Längsrichtung der Verkokungskammer 1 verfahrbaren Schlittens 82 angeordnet. Der Hydraulikantrieb 80 greift am Schlitten 82 an, so daß der Reinigungskopf 78 gemeinsam mit dem Ausleger 81 und dem Schlitten 82 hin und her bewegt wird. Die Anzahl der Bewegungen, die vom Hydraulikantrieb 80 verursacht werden, ist natürlich im Sinne einer optimalen Reinigungswirkung wählbar. Hier wie auch in anderen zuvor erläuterten Fällen ist auch eine kinematische Umkehr denkbar, daß also beispielsweise der Reinigungskopf 78 mittels des Hydraulikantriebs 80 relativ zum Ausleger 81 hin und her bewegt wird. Die erstgenannte Lösung entspricht aber eher den mechanisch-konstruktiven Voraussetzungen bei einem Verkokungsofen.

Zur Steuerung des Hydraulikantriebs 80 dienen nicht dargestellte berührungslos betätigbare Annäherungsschalter, deren Befestigungsflansch 58 jedoch in Fig. 5 schon dargestellt worden ist.

Konstruktiv empfiehlt es sich, den Schlitten 82 in am Anstellrahmen 50 befestigten Schienen 83 laufen zu lassen. Das ist in Fig. 11 schematisch dargestellt, wobei auch die Befestigungsflansche 57 für die Schienen 83 am Anstellrahmen 50 zur Verdeutlichung eingezeichnet worden sind. Erkennbar ist auch der Tragrahmen 22 des Trägers 20. Um den Hydraulikantrieb 80 nicht in den Raum unterhalb des Reinigungskopfes 78 verlegen zu müssen, sind die Schienen 83 auf der vom Reinigungskopf 78 abgewandten Seite des Anstellrahmens 50 angeordnet, ragen also gewissermaßen von dem Planiertürrahmen 12 weg vom Anstellrahmen 50 ab. Gemeinsam mit der Bewegung des Anstellrahmens 50 bewegen sich natürlich auch die Schienen 83, so daß immer eine genaue seitliche Ausrichtung des Reinigungskopfes 78 gegenüber der in Reinigungsstellung befindlichen Planiertür 11 gegeben ist.

Fig. 11 zeigt im übrigen noch, daß die Schienen 83 auch hier ein Widerlager 84 für den Hydraulikantrieb 80 des Schlittens 82 bilden.

Die Schienen 83 ragen bei der erfindungsgemäß gewählten Konstruktion auch bei ausgeschwenktem Träger 20 quer in die Bewegungsbahn der Planierstange 5. Dies ist deshalb nicht störend, da die Schienen 83 oberhalb der Bewegungsbahn der Planierstange 5 angeordnet sind, in ausgeschwenktem Zustand des Trägers 20 die Planierstange 5 also unter den Schienen 83 und dem Hydraulikantrieb 80 hindurchfährt. Diese Notwendigkeit hat eine besondere Konstruktion des Auslegers 81 erforderlich gemacht. Dieser muß nämlich, wie in Fig. 11 dargestellt, gegenüber dem Schlitten 82 nach unten versetzt sein. Nur so ist es möglich, daß der Ausleger 81 den Anstellrahmen 50 von der dem Reinigungskopf 78 abgewandten Seite her durchsetzt und den Reinigungskopf 78 in der richtigen Höhe bezüglich der Planiertür 11 hält.

Aus allen Figuren ergibt sich, daß die Schaber 59, 76, 79 überall auswechselbar, nämlich angeschraubt sind.

Abschließend soll nochmals kurz die Funktionsweise erläutert werden:

Zunächst wird die Greifklaue 32 der Türöffnungseinrichtung 14 in Freigabestellung bis in die Schließstellung geschwenkt, also bis der Annäherungsschalter 39 in Fig. 3 ein Signal abgibt. Durch dieses Signal wird der zweite Hydraulikantrieb 43 angesteuert, der die Greifklaue 32 in Greifstellung schwenkt, die Schwenkbewegung wird durch ein Signal des Annäherungsschalters 44 beendet. Nun beginnt die Rückschwenkbewegung mittels des ersten Hydraulikantriebs 38 bis in die Einfahrstellung, Signal des Annäherungsschalters 41, Fig. 4. Durch dieses Signal wird ein in Fig 1 dargestellter bislang noch nicht erwähnter Hydraulikantrieb 90 für den Hauptschlitten 18 an gesteuert. Der Hauptschlitten 18 wird in Richtung auf den Planiertürrahmen 12 in den Hauptschienen 19 vorgeschoben bis die Anstelleinrichtung 15 mit den Anlaufschrägen 49 der Richtelemente 48 (Fig. 5) den Anstellrahmen 50 richtig zum Planiertürrahmen 12 angestellt hat. Damit befinden sich auch die Türrahmenreinigungseinrichtung 16 und die Türreinigungseinrichtung 17 in ihrer richtigen Sollstellung, da beide mit dem Anstellrahmen 50 gegenüber dem Träger 20 verstellbar sind.

Durch einen nicht dargestellten Endschalter wird das Signal zum Senken der Planiertür 11 in die Reinigungsstellung ausgelöst. Bei Erreichen der Reinigungsstellung wird ein Signal des Annäherungsschalters 40 dazu genutzt, den ersten Hydraulikantrieb 38 wieder abzuschalten. Nun beginnt der Reinigungszyklus, wobei wahlweise zunächst die Türrahmenreinigungseinrichtung 16 und der Türquerreiniger 72 der Türreinigungseinrichtung 17 und danach der Türlängsreiniger 73 oder umgekehrt zuerst der Türlängsreiniger 73 in Tätigkeit versetzt werden kann. Auch ein gleichzeitiges Arbeiten ist möglich. Die hin und her gehende Bewegung des Türlängsreinigers 73 wird durch die nicht dargestellten, auf dem Befestigungsflansch 58 am Anstellrahmen 50 justierten Annäherungsschalter gesteuert, während die hin und her gehende Bewegung des Reinigungswagens 62 mit dem Reinigungskopf 60 und dem Türquerreiniger 72 durch die Annäherungsschalter 66, 67 (Fig. 7) gesteuert wird. Nach Ablauf des Reinigungszyklus mit einer vorgegebenen und zweckmäßigen Anzahl von Reinigungshüben wird der erste Hydraulikantrieb 38 wieder angesteuert, so daß die Planiertür 11 wieder in Einfahrstellung, Signal des Annäherungsschalters 41, gebracht wird. Dadurch wird der Hydraulikantrieb 90 angesteuert, so daß der Hauptschlitten 18 zurückgezogen wird. Durch die Zurückziehbewegung des Hauptschlittens 18 wird der Träger 20 gegenüber dem Hauptschlitten 18 in der in Fig. 2 erkennbaren Weise aus der Bewegungsbahn der Planierstange 5 ausgeschwenkt. Nach Beendigung dieser Ausschwenkbewegung wird der erste Hydraulikantrieb 38 erneut angesteuert und die Greifklaue 32 wird bis in Schließstellung der Planiertür 11, Signal des Annäherungsschalters 39, abgesenkt. Auf dem letzten Stück des Weges erfolgt dabei ein aktives Betätigen der Verschlußeinrichtung 13 an der Planiertür 11 (Fig. 3). Abschließend wird dann der zweite Hydraulikantrieb 43 betätigt, die Greifklaue 32 in Freigabestellung geschwenkt, Signal des Annäherungsschalters 45, und durch Betätigen des ersten Hydraulikantriebes 38 das Gestänge 31 mit der Greifklaue 32 bis in die in Fig. 4 gezeigte Ruhestellung, Signal des Annäherungsschalters 42, zurückgeschwenkt.

Selbstverständlich kann die Türöffnungseinrichtung 14 ebenso betätigt werden, wenn die Planierstange 5 der Planiervorrichtung 4 in die Verkokungskammer 1 einfahren soll.

## Patentansprüche

1. Reinigungsvorrichtung für Planiertüren (11) und Planiertürrahmen (12) von Verkokungskammern (1) eines Verkokungsofens,
wobei der Verkokungsofen auf der Maschinenseite eine Planiervorrichtung (4) mit einer Planierstange (5) und einer Trag- und Vorschubeinrichtung (6) für die Planierstange (5) aufweist, die Planiervorrichtung (4) in Längsrichtung des Verkokungsofens verfahrbar ist, die Planiertüren (11) an den Planiertürrahmen (12) schwenkbar angelenkt und jeweils mit einer Verschlußeinrichtung (13) versehen sind und eine Türöffnungseinrichtung (14) für die Planiertüren (11) vorgesehen ist,
mit einer Anstelleinrichtung (15) zur automatischen Anstellung der Reinigungsvorrichtung insgesamt an den jeweils vorgesehenen Planiertürrahmen (12), einer Türrahmenreinigungseinrichtung (16) und einer Türreinigungseinrichtung (17),
wobei die Anstelleinrichtung (15), die Türrahmenreinigungseinrichtung (16) und, vorzugsweise, auch die Türreinigungseinrichtung (17) an einem Träger (20) angeordnet sind, der Träger (20) an einem gemeinsamen Hauptschlitten (18) angeordnet ist und der Hauptschlitten (18) in Längsrichtung der Verkokungskammern (1) des Verkokungsofens verfahrbar ist, dadurch gekennzeichnet,
daß die Reinigungsvorrichtung mit der Planiervorrichtung (4) kombiniert und, insbesondere, gemeinsam mit der Planiervorrichtung (4) auf einer in Längsrichtung des Verkokungsofens verfahrbaren Koksdrückmaschine (3) angeordnet ist,
daß die Türöffnungseinrichtung (14) der Planiervorrichtung (4) und der Reinigungsvorrichtung gemeinsam zugeordnet ist,
daß der Träger (20) in einer im wesentlichen horizontalen Ebene schwenkbar an den Hauptschlitten (18) angelenkt ist und
daß die Anstelleinrichtung (15), die Türrahmenreinigungseinrichtung (16) und, vorzugsweise, auch die Türreinigungseinrichtung (17) so seitlich in die und aus der Bewegungsbahn der Planierstange (5) der Planiervorrichtung (4) schwenkbar sind.

2. Reinigungsvorrichtung nach Anspruch 1, dadurch gekennzeichnet, daß der Träger (20) aus einer Lagerachse (21) und einem von der Lagerachse (21) abragenden, im wesentlichen in einer vertikalen Ebene liegenden Tragrahmen (22) besteht.

3. Reinigungsvorrichtung nach Anspruch 1 oder 2, dadurch gekennzeichnet, daß der Träger (20) einen winkelsteif angeschlossenen Schwenkhebel (24) aufweist und der Schwenkhebel (24) endseitig mit einer Rolle (25) in einer Steuerkulisse (26) geführt ist, so daß die Schwenkbewegung des Trägers (20) gegenüber dem Hauptschlitten (18) zwangsweise aus der Verfahrbewegung des Hauptschlittens (18) in Längsrichtung der Verkokungskammer (1) abgeleitet wird, und daß vorzugsweise die Steuerkulisse (26) oberhalb der Bewegungsbahn des Hauptschlittens (18) angeordnet ist.

4. Reinigungsvorrichtung nach einem der Ansprüche 1 bis 3, dadurch gekennzeichnet, daß die Planiertür (11) mittels der Türöffnungseinrichtung (14) zum Einfahren und Ausfahren der Türreinigungseinrichtung (17) in eine Einfahrstellung schwenkbar und nach dem Einfahren der Türreinigungseinrichtung (17) zum Reinigen in eine Reinigungsstellung zurückschwenkbar ist und daß die Türreinigungseinrichtung (17) in einer im wesentlichen horizontalen Ebene arbeitet.

5. Reinigungsvorrichtung nach einem der Ansprüche 1 bis 4, dadurch gekennzeichnet, daß die Türöffnungseinrichtung (14) ein in einer vertikalen Ebene schwenkbares Gestänge (31) und eine am Gestänge (31) schwenkbar angelenkte, gegenüber dem Gestänge (31) ebenfalls in einer vertikalen Ebene schwenkbare Greifklaue (32) für die Verschlußeinrichtung (13) der Planiertür (11) aufweist.

6. Reinigungsvorrichtung nach Anspruch 5, dadurch gekennzeichnet, daß das Gestänge (31) im wesentlichen seitlich der Bewegungsbahn der Planierstange (5) angeordnet ist und vorzugsweise einen die Bewegungsbahn der Planierstange (5) überfassenden, die Greifklaue (32) tragenden Ausleger aufweist.

7. Reinigungsvorrichtung nach einem der Ansprüche 1 bis 6, dadurch gekennzeichnet, daß die Verschlußeinrichtung (13) als an der Planiertür (11) schwenkbar angelenkter, bügelartig gestalteter Zweiarmhebel (33) ausgeführt ist und der Zweiarmhebel (33) mit einem, insbesondere dem kürzeren Hebelarm einen Verschlußhaken (34) an dem Planiertürrahmen (12) hinterfaßt und mit dem anderen, insbesondere dem längeren Hebelarm einen Angriffspunkt für die Türöffnungseinrichtung (14), insbesondere die Greifklaue (32) der Türöffnungseinrichtung (14), bildet und daß vorzugsweise die Greifklaue (32) eine bei einer Schließbewegung am Ende des anderen Hebelarms zur Anlage kommende, bogenförmig abfallend verlaufende Steuerfläche (36) aufweist und durch die Steuerfläche (36) der Hebelarm nach unten und in Richtung auf den Planiertürrahmen (12) drückbar ist.

8. Reinigungsvorrichtung nach einem der Ansprüche 1 bis 7, dadurch gekennzeichnet, daß die Anstelleinrichtung (15) zwei zinkenartig in Richtung auf den Planiertürrahmen (12) ragende, an Richtflächen (47) des Planiertürrahmens (12) zur Anlage bringbare Richtelemente (48) aufweist, daß vorzugsweise die Richtelemente (48) den Richtflächen (47) zugewandte Anlaufschrägen (49) aufweisen und daß vorzugsweise die Richtelemente (48) Teil eines verwindungssteifen Anstellrahmens (50) sind.

9. Reinigungsvorrichtung nach Anspruch 8, dadurch gekennzeichnet, daß der Anstellrahmen (50) am Träger (20) quer zur Erstreckungsrichtung der Richtelemente (48) um eine vorgegebene, geringe Strecke verstellbar gelagert ist, daß der Anstellrahmen (50) am oberen und vorzugsweise auch am unteren Rand jeweils eine Lagerachse (51) aufweist, die Lagerachse (51) zumindest mittig in einem am Anstellrahmen (50) befestigten Block (52) gehalten ist und die Lagerachse (51) in beidseits des Blockes (52) angeordneten Lageraugen (53) des Trägers (20) verschiebbar geführt ist.

10. Reinigungsvorrichtung nach Anspruch 9, dadurch gekennzeichnet, daß die Verstellung des Anstellrahmens (50) gegenüber dem Träger (20) entgegen der Federkraft von Federelementen (55) erfolgt, so daß eine mittlere Normalstellung des Anstellrahmens (50) vorgegeben ist.

11. Reinigungsvorrichtung nach Anspruch 9 oder 10, dadurch gekennzeichnet, daß die Federelemente (55) zwischen dem mittigen Block (52) oder gegenüber dem mittigen Block (52) in bestimmter Relativlage auf der Lagerachse (51) angeordneten Stützringen (56) einerseits und den nächstbenachbarten Lageraugen (53) andererseits angeordnet und, vorzugsweise, als Schraubendruckfedern ausgeführt sind.

12. Reinigungsvorrichtung nach einem der Ansprüche 1 bis 11, dadurch gekennzeichnet, daß die Türrahmenreinigungseinrichtung (16) einen mit Schabern (59) am Planiertürrahmen (12) zur Anlage bringbaren Reinigungskopf (60) aufweist und daß zum Reinigen der Reinigungskopf (60) mittels eines Hydraulikantriebs (61) in einer Ebene quer zur Längsrichtung der Verkokungskammer (1), insbesondere in horizontaler Richtung, hin und her bewegbar ist.

13. Reinigungsvorrichtung nach Anspruch 12, dadurch gekennzeichnet, daß die Türrahmenreinigungseinrichtung (16) ferner einen quer zur Längsrichtung der Verkokungskammer (1), insbesondere in horizontaler Richtung, verfahrbaren, den Reinigungskopf (60) tragenden Reinigungswagen (62) aufweist und der Hydraulikantrieb (61) am Reinigungswagen (62) angreift.

14. Reinigungsvorrichtung nach Anspruch 13, dadurch gekennzeichnet, daß der Reinigungswagen (62) in Schienen (63) auf dem Anstellrahmen (50), insbesondere auf und quer zu den Richtelementen (48) läuft, daß die Schienen (63) an einer Seite des Anstellrahmens (50) auslegerartig verlängert sind und ein Widerlager (65) für den Hydraulikantrieb (61) des Reinigungswagens (62) bilden und/oder daß der Reinigungskopf (60) am Reinigungswagen (62) mittels einer selbstanstellenden, vorzugsweise eine durch ein Federelement (71) vorgegebene mittlere Normalstellung aufweisenden Gelenkverbindung (70) gelagert ist.

15. Reinigungsvorrichtung nach einem der Ansprüche 1 bis 14, dadurch gekennzeichnet, daß die Türreinigungseinrichtung (17) in einen Türquerreiniger (72) und einen Türlängsreiniger (73) unterteilt ist und daß vorzugsweise der Türquerreiniger (72) Teil der Türrahmenreinigungseinrichtung (16) ist.

16. Reinigungsvorrichtung nach Anspruch 15, dadurch gekennzeichnet, daß der Reinigungswagen (62) der Türrahmenreinigungseinrichtung (16) ein nach oben ragendes Traggerüst (74) für den Türquerreiniger (72) aufweist und der Türquerreiniger (72) einen am Traggerüst (74) angeordneten Halter (75) mit an den beiden quer zur Längsrichtung der Verkokungskammer (1) verlaufenden Dichtflächen der Planiertür (11) zur Anlage bringbaren Schabern (76) aufweist und/oder der Halter (75) wippenartig um eine mittig angeordnete, am Traggerüst (74) gelagerte Schwenkachse (77) schwenkbar ist.

17. Reinigungsvorrichtung nach einem der Ansprüche 14 bis 16, dadurch gekennzeichnet, daß der Türlängsreiniger (73) einen Reinigungskopf (78) mit an den beiden in Längsrichtung der Verkokungskammer (1) verlaufenden Dichtflächen der Planiertür (11) zur Anlage bringbaren Schabern (79) aufweist und daß vorzugsweise zum Reinigen der Reinigungskopf (78) mittels eines Hydraulikantriebs (80) in Längsrichtung der Verkokungskammer (1) hin und her bewegbar ist.

18. Reinigungsvorrichtung nach Anspruch 17, dadurch gekennzeichnet, daß der Reinigungskopf (78), wippenartig um eine mittige Schwenkachse schwenkbar, auf einem Ausleger (81) eines in Längsrichtung der Verkokungskammer (1) verfahrbaren Schlittens (82) angeordnet ist und der Hydraulikantrieb (80) am Schlitten (82) angreift, daß vorzugsweise der Schlitten (82) in am Anstellrahmen (50) befestigten Schienen (83) läuft, daß vorzugsweise die Schienen (83) auf der vom Reinigungskopf (78) abgewandten Seite des Anstellrahmens (50) angeordnet sind, also von dem Planiertürrahmen (12) weg vom Anstellrahmen (50) abragen, daß vorzugsweise die Schienen (83) ein Widerlager (84) für den Hydraulikantrieb (80) des Schlittens (82) bilden und vorzugsweise oberhalb der Bewegungsbahn der Planierstange (5) angeordnet sind und/oder daß vorzugsweise der Ausleger (81) gegenüber dem Schlitten (82) nach unten versetzt ist und den Anstellrahmen (50) von der vom Reinigungskopf (78) abgewandten Seite her durchsetzt.

## Revendications

1. Dispositif de nettoyage destiné à des portes de planage (11) et à des encadrements de portes de planage (12) de chambres (1) d'un four de cokéfaction,
celui-ci présentant, du côté machine, un dispositif de planage (4) muni d'un bras repaleur (5) et d'un dispositif (6) de support et d'avancement destiné au bras repaleur (5), tandis que le dispositif de planage (4) peut se déplacer en direction longitudinale du four de cokéfaction, que les portes de planage (11) sont articulées en pivotement aux encadrements de portes de planage (12), tout en étant chaque fois munies d'un dispositif de fermeture (13) et que l'on prévoit un dispositif d'ouverture de porte (14) destiné aux portes de planage (11),
le dispositif de nettoyage étant muni d'un dispositif (15) destiné au réglage automatique de ce dernier à l'ensemble de chacun des encadrements de portes de planage (12), d'un dispositif de nettoyage d'encadrement de porte (16) et d'un dispositif de nettoyage de porte (17),
le dispositif de réglage (15), le dispositif de nettoyage d'encadrement de porte (16) et, de préférence, également le dispositif de nettoyage de porte (17) étant aménagés sur un support (20), le support (20) étant disposé sur un chariot principal (18) commun, tandis que ce dernier peut se déplacer dans le sens longitudinal des chambres (1) du four de cokéfaction.
caractérisé en ce que,
le dispositif de nettoyage est combiné au dispositif de planage (4) et, en particulier, est aménagé conjointement avec le dispositif de planage (4) sur une machine de compression de coke (3) pouvant se déplacer dans le sens longitudinal du four de cokéfaction,
en ce que le dispositif d'ouverture de porte (14) est attribué conjointement au dispositif de planage (4) et au dispositif de nettoyage,
en ce que le support (20) est articulé au chariot principal (18) en pivotement dans un plan essentiellement horizontal et
en ce que le dispositif de réglage (15), le dispositif de nettoyage d'encadrement de porte (16) et, de préférence, également le dispositif de nettoyage de porte (17) peuvent ainsi pivoter latéralement dans et hors de la trajectoire du mouvement du bras repaleur (5) du dispositif de planage (4).

2. Dispositif de nettoyage selon la revendication 1, caractérisé en ce que le support (20) est constitué d'un axe de palier (21) et d'un châssis de support (22) faisant saillie par rapport à l'axe de palier (21) et se trouvant essentiellement dans un plan vertical.

3. Dispositif de nettoyage selon la revendication 1 ou 2, caractérisé en ce que le support (20) présente un levier de pivotement (24), qui lui est relié selon un angle rigide, tandis que le levier de pivotement (24) est guidé à son extrémité par un rouleau (25) se déplaçant dans une coulisse de commande (26), de telle sorte que le mouvement de pivotement du support (20) par rapport au chariot principal (18) soit obligatoirement dévié en dehors du mouvement de déplacement du chariot principal (18) dans le sens longitudinal de la chambre de cokéfaction 1, et en ce que, de préférence, la coulisse de commande (26) est aménagée par dessus la trajectoire du mouvement du chariot principal (18).

4. Dispositif de nettoyage selon les revendications 1 à 3, caractérisé en ce que la porte de planage (11) peut pivoter dans une position d'entrée au moyen du dispositif d'ouverture de porte (14) destiné à l'entrée et à la sortie du dispositif de nettoyage de porte (17), tandis que, suite à l'entrée du dispositif de nettoyage (17), elle peut pivoter en retour dans une position destinée au nettoyage et en ce que le dispositif de nettoyage de porte (17) est mis en service dans un plan essentiellement horizontal.

5. Dispositif de nettoyage selon les revendications 1 à 4, caractérisé en ce que le dispositif d'ouverture de porte (14) présente un système de tiges (31) pouvant pivoter dans un plan vertical, ainsi qu'une griffe de préhension (32) articulée en pivotement au système de tiges (31) et pouvant également pivoter dans un plan vertical par rapport au système de tiges (31), cette griffe de préhension étant destinée au dispositif de fermeture (13) de la porte de planage (11).

6. Dispositif de nettoyage selon la revendication 5, caractérisé en ce que le système de tiges (31) est aménagé essentiellement à côté de la trajectoire du mouvement du bras repaleur (5) et présente, de préférence, un bras portant la griffe de préhension (32), ce bras surplombant la trajectoire du mouvement du bras repaleur (5).

7. Dispositif de nettoyage selon les revendications 1 à 6, caractérisé en ce que le dispositif de fermeture (13) est réalisé en forme de levier (33) à deux bras, notamment en forme d'étrier articulé en pivotement à la porte de planage (11), tandis que le levier à deux bras (33) saisit par derrière, avec un bras de levier (en particulier, le bras le plus court), un crochet de fermeture (34) disposé contre l'encadrement de porte de planage (12) et avec l'autre bras de levier (en particulier, le bras le plus long), il constitue un point d'application pour le dispositif d'ouverture de porte (14), en particulier, la griffe de préhension (32) du dispositif d'ouverture de porte (14) et en ce que, de préférence, la griffe de préhension (32) présente une surface de commande (36) s'étendant vers le bas en forme d'arc, venant se disposer contre l'extrémité de l'autre bras de levier, lors d'un mouvement de fermeture, tandis que, via la surface de commande (36) le bras de levier peut être pressé vers le bas et en direction de l'encadrement de porte de planage (12).

8. Dispositif de nettoyage selon les revendications 1 à 7, caractérisé en ce que le dispositif de réglage (15) présente deux éléments de dressage (48) pouvant venir se disposer contre des surfaces de dressage (47) de l'encadrement de porte de planage (12) et faisant saillie en forme de dents en direction de l'encadrement de porte de planage (12), en ce que, de préférence, les éléments de dressage (48) présentent des chanfreins de butée opposés aux surfaces de dressage (47) et en ce que, de préférence, les éléments de dressage (48) font partie d'un châssis de réglage (50) résistant à la déformation.

9. Dispositif de nettoyage selon la revendication 8, caractérisé en ce que le châssis de réglage (50) est monté sur le support (20) de façon à pouvoir se déplacer sur une distance minime prédéterminée transversalement par rapport au sens d'extension des éléments de dressage (48), en ce que le châssis de réglage (50) présente sur son bord supérieur et, de préférence, également sur son bord inférieur, chaque fois un axe de palier (51), cet axe de palier (51) étant au moins maintenu en position médiane dans un bloc (52) fixé au châssis de réglage (50), tandis qu'il peut être guidé en coulissement dans des yeux de palier (53) du support (20) disposés de part et d'autre du bloc (52).

10. Dispositif de nettoyage selon la revendication 9, caractérisé en ce que le déplacement du châssis de réglage (50) par rapport au support (20) a lieu à l'encontre de la force s'exerçant à l'intervention d'éléments à ressorts (55), de telle sorte que l'on prédétermine une position normale centrale du châssis de réglage (50).

11. Dispositif de nettoyage selon la revendication 9 ou 10, caractérisé en ce que les éléments à ressort (55) sont disposés entre le bloc central (52) ou des bagues d'appui (56) disposées sur l'axe de palier en position relative déterminée par rapport au bloc central (52) d'une part, et les yeux de palier (53) directement adjacents d'autre part, tandis qu'ils sont, de préférence, réalisés en forme de ressorts de compression à boudin.

12. Dispositif de nettoyage selon les revendications 1 à 11, caractérisé en ce que le dispositif de nettoyage d'encadrement de porte (16) présente une tête de nettoyage (60) munie de racloirs (59) et pouvant venir se mettre en contact avec l'encadrement de porte de planage (12) et en ce que, en vue du nettoyage, la tête de nettoyage (60) effectue un mouvement de va et vient au moyen d'un entraînement hydraulique (61) dans un plan transversal par rapport au sens longitudinal de la chambre de cokéfaction (1), en particulier dans le sens horizontal.

13. Dispositif de nettoyage selon la revendication 12, caractérisé en ce que le dispositif de nettoyage d'encadrement de porte (16) présente, en outre, un chariot de nettoyage (62) supportant la tête de nettoyage (60), pouvant se déplacer en direction transversale par rapport au sens longitudinal de la chambre de cokéfaction 1, en particulier, dans un sens horizontal, tandis que l'entraînement hydraulique (61) agit sur le chariot de nettoyage (62).

14. Dispositif de nettoyage selon la revendication 13, caractérisé en ce que le chariot de nettoyage (62) se déplace dans des rails (63) disposés sur le châssis de réglage (50), en particulier sur et transversalement aux éléments de dressage (48), en ce que les rails (63) sont prolongés en forme de bras d'un côté du châssis de réglage (50), tandis qu'ils constituent une butée (65) pour l'entraînement hydraulique (61) du chariot de nettoyage (62) et/ou en ce que la tête de nettoyage (60) est montée sur le chariot de nettoyage (62) au moyen d'une liaison articulée (70) présentant une position normale médiane prédéterminée se réglant d'elle-même, de préférence, via un élément à ressort (71).

15. Dispositif de nettoyage selon les revendications 1 à 14, caractérisé en ce que le dispositif de nettoyage de porte (17) est subdivisé en un dispositif de nettoyage transversal de porte (72) et un dispositif de nettoyage longitudinal de porte (73) et en ce que, de préférence, le dispositif de nettoyage transversal de porte (72) fait partie du dispositif de nettoyage d'encadrement de porte (16).

16. Dispositif de nettoyage selon la revendication 15, caractérisé en ce que le chariot de nettoyage (62) du dispositif de nettoyage d'encadrement de porte (16) présente un châssis de support (74) faisant saillie vers le haut et destiné au dispositif de nettoyage transversal de porte (72) tandis que le dispositif de nettoyage transversal (72) présente un logement (75) disposé sur le châssis de support (74) muni de racloirs (76) pouvant venir se mettre en contact avec les deux surfaces étanches de la porte de planage (11) s'étendant transversalement par rapport au sens longitudinal de la chambre de cokéfaction (1) et/ ou le logement (75) peut pivoter en basculant autour d'un axe de pivotement (77) monté sur le châssis de support (74) et aménagé en son milieu.

17. Dispositif de nettoyage selon les revendications 14 à 16, caractérisé en ce que le dispositif de nettoyage longitudinal de porte (73) présente une tête de nettoyage (78) munie de racloirs (79) pouvant venir se mettre en contact avec les deux surfaces étanches de la porte de planage (11) s'étendant en direction longitudinale de la chambre de cokéfaction 1 et en ce que, de préférence, en vue du nettoyage, la tête de nettoyage (78) peut effectuer un mouvement de va et vient dans le sens longitudinal de la chambre de cokéfaction (1), à l'intervention d'un entraînement hydraulique (80).

18. Dispositif de nettoyage selon la revendication 17, caractérisé en ce que la tête de nettoyage (78) est aménagée sur un bras (81) d'un chariot (82) pouvant se déplacer dans le sens longitudinal de la chambre de cokéfaction (1) de façon à pouvoir pivoter en basculant autour d'un axe de pivotement médian, tandis que l'entraînement hydraulique (80) agit sur le chariot (82), en ce que, de préférence, le chariot (82) coulisse dans des rails (83) fixés au châssis de réglage (50), en ce que, de préférence, les rails (83) sont disposés sur le côté du châssis de réglage (50) opposé à la tête de nettoyage (78), faisant ainsi saillie par rapport au châssis de réglage (50) à l'écart de l'encadrement de porte de planage (12), en ce que, de préférence, les rails (83) constituent une butée (84) pour l'entraînement hydraulique (80) du chariot (82) et, de préférence, sont disposés par dessus la trajectoire du mouvement du bras repaleur (5) et/ou en ce que, de préférence, le bras (81) est décalé vers le bas par rapport au chariot (82), tandis qu'il traverse le châssis de réglage (50) du côté opposé à la tête de nettoyage (78).

## Claims

1. A cleaning equipment for levelling doors (11) and levelling-door frames (12) of the coking chambers (1) of a coke oven,
wherein the coke oven exhibits on the machine side a levelling equipment (4) with a levelling bar (5) and a suppporting and thrusting appliance (6) for the levelling bar (5), the levelling equipment (4) is displaceable in the longitudinal direction of the coke oven, the levelling doors (11) are swivellably articulated to the levelling door frames (12) each being equipped with a locking appliance (13), and a door opening appliance (14) is provided for the levelling doors (11),
with a positioning appliance (15) for automatic positioning of the cleaning equipment as a whole on the particular levelling door frame (12) intended, a door frame cleaning appliance (16) and a door cleaning appliance (17),
in which the positioning appliance (15), the door frame cleaning appliance (16) and, preferably, the door cleaning appliance (17) are located on a carrier (20), the carrier (20) is located on a common main sledge (18) and the main sledge (18) can be displaced in the longitudinal direction of the coking chambers (1) of the coke ovens, characterized in that
the cleaning equipment is combined with the levelling equipment (4) and, in particular, is located together with the levelling equipment (4) on a coke-pressing machine (3) that is displaceable in the longitudinal direction of the coke oven,
that, the door opening appliance (14) is jointly associated with the levelling equipment (4) and the cleaning equipment,
that the carrier (20) is articulated to the main sledge (18) so that it can swivel in an approximately horizontal plane, and
that the positioning appliance (15), the door frame cleaning appliance (16) and, preferably, the door cleaning appliance (17) can thus be swivelled sideways into and out of the movement path of the levelling bar (5) of the levelling equipment (4).

2. A cleaning equipment according to Claim 1, characterized in that the carrier (20) consists of a bearing shaft (21) and of a carrying frame (22) projecting out of the bearing shaft (21) and lying in an approximately vertical plane.

3. A cleaning equipment according to Claim 1 or 2, characterized in that the carrier (20) possesses an attached rigid angle rocking lever (24) and the end of the rocking lever (24) is guided by a roller (25) in a steering groove (26), so that the swivelling movement of carrier (20) relatively to the main sledge (18) is necessarily derived from the displacement movement of the main sledge (18) in the longitudinal direction of the coking chamber (1), and that preferably the steering groove (26) is located above the movement path of main sledge (18).

4. A cleaning equipment according to one of Claims 1 to 3, characterized in that the levelling door (11) can be swivelled by means of the door opening appliance (14) into an entry position for the entry and exit of the door cleaning appliance (17), and after entry of the door cleaning appliance (17) levelling door (11) can be swivelled back into a cleaning position for cleaning, and that the door cleaning appliance (17) operates in an approximately horizontal plane.

5. A cleaning equipment according to one of Claims 1 to 4, characterized in that the door opening appliance (14) exhibits a lever system (31) that can be swivelled in a vertical plane, and a gripping claw (32) for the locking appliance (13) of the levelling door (11), swivellably articulated to the lever system (31) and likewise swivellable in a vertical plane relatively to the lever system (31).

6. A cleaning equipment according to Claim 5, characterized in that the lever system (31) is essentially located at the side of the movement path of the levelling bar (5) and preferably exhibits an outrigger that passes over the movement path of the levelling bar (5) and carried the gripping claw (32).

7. A cleaning equipment according to one of Claims 1 to 6, characterized in that the locking appliance (13) is constructed as a bracket-like shaped two-arm lever (33) swivellably articulated to the levelling door (11) and the two-arm lever (33) grips with one, preferably the shorter lever arm behind a locking catch (34) on the levelling door frame (12) and with the other, preferably the longer lever arm, forms a point of application for the door opening appliance (14), particularly the gripping claw (32) of the door opening appliance (14), and that preferably the gripping claw (32) exhibits a control surface (36) that extends in a sloping arched shape and comes into contact with the end of the other lever arm during a closing movement, and by the control surface (36) the lever arm can be pressed downwards and in the direction of the levelling door frame (12).

8. A cleaning equipment according to one of Claims 1 to 7, characterized in that the positioning appliance (15) exhibits two dovetail-like alignment units (48) that project in the direction of the levelling door frame (12) and can be brought into contact with alignment surfaces (47) of the levelling door frame (12), that preferably the alignment units (48) exhibit inclined bevels (49) facing the alignment surfaces (47) and that preferably the alignment units (48) are part of an anti-warping positioning frame (50).

9. A cleaning equipment according to Claim 8, characterized in that the positioning frame (50) is supported on the carrier (20) displaceably by a specified, small distance transversely to the direction of extension of the alignment units (48), that the positioning frame (50) possesses a bearing shaft (51) at its upper and preferably also at its lower edge, the bearing shaft (51) is held at least centrally in a block (52) attached to the positioning frame (50) and the bearing shaft (51) is displaceably supported in bearing eyes (53) of the carrier (20) located on both sides of the block (52).

10. A cleaning equipment according to Claim 9, characterized in that the displacement of the positioning frame (50) relatively to the carrier (20) takes place against the spring force of spring units (55), so that a central normal position of the positioning frame (50) is provided.

11. A cleaning equipment according to Claim 9 or 10, characterized in that the spring units (55) are located between the central block (52) or relatively to the central block (52) in a definite relative position to support rings (56) located on the bearing shaft (51) on one hand and the nearest adjacent bearing eyes (53) on the other hand and preferably, are constructed as compression springs.

12. A cleaning equipment according to one of Claims 1 to 11, characterized in that the door frame cleaning appliance (16) possesses a cleaning head (60) with scrapers (59) that can be brought into contact with the levelling door frame (12) and that for cleaning the cleaning head (60) can be moved to and fro by means of a hydraulic drive (61) in a plane transverse to the longitudinal direction of the coking chamber (1), particularly in a horizontal direction.

13. A cleaning equipment according to Claim 12, characterized in that the door frame cleaning appliance (16) possesses a cleaning car (62) that can be moved transversely to the longitudinal direction of the coking chamber (1), particularly in a horizontal direction, carrying the cleaning head (60) and the hydraulic drive (61) acts on the cleaning car (62).

14. A cleaning equipment according to Claim 13, characterized in that the cleaning car (62) runs on rails (63) on the positioning frame (50), particularly on and transverse to the alignment units (48), that the rails (63) are extended on one side of positioning frame (50) like outriggers and form an abutment (65) for the hydraulic drive (61) of the cleaning car (62), and/or that the cleaning head (60) is supported on the cleaning car (62) by means of a self-adjusting swivel joint (70) preferably exhibiting an average normal position determined by a spring unit (71).

15. A cleaning equipment according to one of Claims 1 to 14, characterized in that the door cleaning appliance (17) is subdivided into a transverse door cleaner (72) and a longitudinal door cleaner (73) and that the transverse door cleaner (72) is preferably a part of the door frame cleaning appliance (16).

16. A cleaning equipment according to Claim 15, characterized in that the cleaning car (62) of the door frame cleaning appliance (16) possesses an upwardly-projecting supporting structure (74) for the transverse door cleaner (72) and the transverse door cleaner (72) possesses a holder (75) located on the supporting structure (74) with scrapers (76) that can be brought into contact with the two sealing surfaces of the levelling door (11) that run transversely to the longitudinal direction of the coking chamber (1), and/or the holder (75) can be swivelled like a rocker about a centrally-located swivel axle (77) in a bearing on the supporting structure (74).

17. A cleaning equipment according to one of Claims 14 to 16, characterized in that the longitudinal door cleaner (73) possesses a cleaning head (78) with scrapers (79) that can be brought into contact with the two sealing surfaces of the levelling door (11) that extend in the longitudinal direction of coking chamber (1), and that preferably for cleaning the cleaning head (78) can be moved to and fro in the longitudinal direction of the coking chamber (1) by means of a hydraulic drive (80).

18. A cleaning equipment according to Claim 17, characterized in that cleaning head (78) is located like a rocker and can be swivelled about a central swivel axis on an outrigger (81) of a sledge (82) that can be displaced in the longitudinal direction of coking chamber (1) and the hydraulic drive (80) acts upon the sledge (82), that preferably the sledge (82) runs on rails (83) attached to the positioning frame (50), that preferably the rails (83) are located on the face of the positioning frame (50) that is turned away from the cleaning head (78), thus projecting from the levelling door frame (12) away from the positioning frame (50), that preferably the rails (83) form an abutment (84) for the hydraulic drive (80) of the sledge (82) and are preferably located above the movement path of the levelling bar (5) and/or that preferably the outrigger (81) is displaced downwards relatively to the sledge (82) and passes through the positioning frame (50) from the side facing away from the cleaning head (78).
